# EUROPÄISCHE PATENTSCHRIFT

(11) **EP 3 128 280 B1**
(45) Veröffentlichungstag und Bekanntmachung des Hinweises auf die Patenterteilung: **01.08.2018**
(21) Anmeldenummer: 16182753.0
(22) Anmeldetag: 04.08.2016
(51) Int. Cl.: F28G 7/00

(54) **VORRICHTUNG ZUR EINLEITUNG VON SCHLAGKRÄFTEN IN EINE HEIZFLÄCHE UND VERFAHREN ZUM MONTIEREN EINES AMBOSSES**
DEVICE FOR APPLYING IMPACT FORCES TO A HEATING SURFACE AND METHOD FOR MOUNTING AN ANVIL
DISPOSITIF D'INTRODUCTION DE FORCES D'IMPACT DANS UNE SURFACE DE CHAUFFAGE ET PROCÉDÉ DE MONTAGE D'UNE ENCLUME

(30) Priorität: 07.08.2015 DE 102015010307
(43) Veröffentlichungstag der Anmeldung: 08.02.2017
(73) Patentinhaber: Steinmüller Babcock Environment GmbH, 51643 Gummersbach (DE)
(72) Erfinder: PFEFFER, Torsten, 51643 Gummersbach (DE); MIUNSKE, Frank, 51643 Gummersbach (DE)
(74) Vertreter: Carstens, Dirk Wilhelm

(56) Entgegenhaltungen:
- WO-A1-2012/069702
- DE-A1- 2 240 250

## Beschreibung

Die Erfindung betrifft eine Vorrichtung zum Einleiten von Schlagkräften in eine Heizfläche, die einen Sammler und einen Verteiler aufweist, zum Entfernen von Ablagerungen auf der Heizfläche mit einem mit Sammler oder Verteiler verbundenen Amboss, auf den die Schlagkräfte wirken, um die Heizfläche in Schwingungen zu versetzten.
Aus der EP 0 716 282 A1 ist ein Dampferzeuger mit Dampferzeuger-Heizflächen, die jeweils einen Sammler und Verteiler aufweisen, bekannt. In solchen Dampferzeugern kommt es durch Ablagerungen von Asche auf den Heizflächen zu einer Verschlechterung der Wärmeübertragung vom Rauchgas auf das Wärmeträgermedium. Die Ablagerungen können - wie in der EP 0 716 282 A1 aufgezeigt - durch einen mechanischen Impuls abgereinigt werden, der von einem Schlagelement auf einen mit der Heizfläche verbundenen Amboss übertragen wird. Schlagmechanismen zum Ausüben eines mechanischen Impulses an Heizflächen sind auch aus der WO 2012/069702 A1, der EP 0 254 379 A1 und der US 3,835,817 A bekannt. Eine weitere Konstruktion für die Einleitung eines Schlagimpulses in eine Membranwand ist aus der EP 2 452 146 A1 bekannt.
Es ist vorgeschlagen worden den Amboss am unteren Ende der Heizfläche auf dem Krempenboden des unteren Heizflächen-Sammlers zu montieren, wobei mit Krempenboden häufig das angeschweißte Abschlusselement von meist zylindrischen Druckbehältern bezeichnet wird. Durch einen Schlagimpuls in axialer Richtung des Heizflächensammlers auf den Krempenboden, bzw. des dort befestigten Ambosses, wird die gesamte Heizfläche in Schwingung versetzt, wodurch Ablagerungen wirkungsvoll beseitigt werden können. Hierbei treten aufgrund der hohen Schlagkräfte Beschleunigungen bis zum 300-fachen der Erdbeschleunigung auf.
Der Amboss muss aus den oben genannten Gründen aus einem mechanisch besonders widerstandsfähigen Material gefertigt und mit der Heizfläche fest verbunden sein. Zum Einsatz kommen hierfür insbesondere martensitische Werkstoffe wie z.B. X20CrMoV11-1, die eine besonders hohe Härte aufweisen und damit widerstandsfähig gegen plastische Verformungen durch den Schlagmechanismus sind.

Das besondere Problem hierbei ist die dauerhaft feste Verbindung zwischen dem Amboss und der Heizfläche bzw. dem Krempenboden an der Heizfläche. Diese besteht in der Regel aus ferritischen Werkstoffen wie z.B. 16Mo3, welche sehr schlecht oder gar nicht mit einem martensitischen Werkstoff verschweißbar sind. Für die Befestigung des Ambosses wird daher zusätzlich eine austenitische oder ferritisch-austenitische Zwischenplatte aus einem Werkstoff eingeschweißt, welcher sowohl mit einem ferritischen, als auch mit einem martensitischen Werkstoff verschweißbar ist. Zum Einsatz kommt hierbei z.B. 10CrMo9-10.

Bei diesen komplexen Schweißkonstruktionen ist in der Regel eine besonders langwierige und aufwendige und damit teure Wärmebehandlung nötig, um eine Versprödung der Schweißnähte zu verhindern. Diese würde im Betrieb zu einem sehr schnellen Bruch der Schweißverbindung führen, wodurch sich der Amboss von der Heizfläche lösen könnte. Hierdurch entsteht die Gefahr einer Beschädigung der Heizfläche durch ein direktes Auftreffen des Schlagelementes auf die dann ungeschützte Oberfläche des Krempenbodens.

Kommt es im Betrieb zu einem Abfallen des Ambosses von der Heizfläche ist es besonders schwierig einen neuen Amboss zu montieren. Aufgrund der Einbausituation der Heizflächen ist der Platz im Bereich des Ambosses sehr eingeschränkt, wodurch das Anschweißen des neuen Ambosses und die Wärmebehandlung der neuen Schweißnähte besonders schwierig sind.

Es ist daher die Aufgabe der vorliegenden Erfindung einen Amboss einfacher und günstiger an der Heizfläche zu befestigen und gleichzeitig die Gefahr einer Trennung von Amboss und Heizfläche zu reduzieren.

Diese Aufgabe wird durch eine erfindungsgemäße Vorrichtung zur Einleitung von Schlagkräften in eine Heizfläche gelöst, bei der an der Stirnseite des Sammlers oder des Verteilers der Heizfläche ein Zwischenring zur kraft- und/oder formschlüssigen Befestigung eines Befestigungsabschnitts des Ambosses angebracht ist.

Durch die kraft- und/oder formschlüssige Verbindung zwischen Amboss und Zwischenring kann auf die Zwischenplatte aus einem ferritisch-austenitischen Werkstoff - sowie einer stoffschlüssigen Verbindung dieser mit dem Amboss - verzichtet werden und somit wird die aufwendige Wärmebehandlung der Schweißnähte überflüssig.

Auf diese Weise kommt es zu einer deutlichen Reduzierung der Montagezeit, die für die Verbindung von Amboss und Heizfläche nötig ist. Außerdem ist es nun möglich, den Amboss während einer Revision einfach zu tauschen. Sollte er im Betrieb beschädigt werden, so kann der alte Zwischenring abgetrennt und ein neuer Zwischenring ohne weitere Wärmebehandlung angeschweißt werden. Alternativ könnte auch ein neuer Zwischenring auf den alten angeschweisst werden.

Vorzugsweise weist der Zwischenring ein erstes Gewinde (zum Beispiel ein Innengewinde) und der Befestigungsabschnitt des Ambosses ein zweites Gewinde (zum Beispiel ein Aussengewinde) auf, die bei Befestigung des Befestigungsabschnitts am Zwischenring ineinander greifen. Hierdurch kann der Befestigungsabschnitt entweder in den Zwischenring eingeschraubt werden oder der Zwischenring wird in den Befestigungsabschnitt eingeschraubt.

Vorzugsweise kann der Befestigungsabschnitt des Ambosses aber auch mittels Presspassung an den Zwischenring befestigt werden, um eine kraftschlüssige Verbindung vorzusehen.

Weiterhin ist vorteilhafterweise die Länge des Befestigungsabschnitts kleiner als die Breite des Zwischenrings, wodurch nach der Montage des Ambosses ein Spalt zwischen der dem Sammler/Verteiler zugewandten Seite des Befestigungsabschnitts und der dem Amboss zugewandten Seite des Sammler/Verteilers verbleibt. Somit wird eine mechanische Entlastung des Krempenbodens beim Auftreffen des Schlagmechanismus auf den Amboss erreicht. Der zentrale Bereich des Krempenbodens wird nicht durch die Schlagkräfte belastet, wodurch auch keine Biegespannungen in den Boden eingebracht werden. Hierdurch wird die

Lebensdauer des Krempenbodens deutlich erhöht und das Risiko eines Schadens in diesem Bereich deutlich reduziert

Bevorzugterweise entspricht die Geometrie des Krempenbodens im Wesentlichen der Geometrie des Zwischenringes. Dadurch wird die Schlagkraft über den Ring in den Krempenboden übertragen. Dieser wird nur im äußeren Bereich mechanisch belastet und überträgt die Kraft direkt in das Rohrmaterial des Sammlers/Verteilers der Heizfläche.

Vorzugsweise ist der Zwischenring aus dem selben ferritischen Werkstoff wie die Heizfläche gefertigt, um beim Anschweißen eine belastbare, stoffschlüssige Verbindung in Form einer Schweißnaht vorzusehen, während der Amboss selbst aus einem anderen, bevorzugterweise martensitischen Werkstoff mit höherer Härte als der ferritische Werkstoff gefertigt ist, da dieser den Belastungen durch den Schlagmechanismus ausgesetzt ist.

Weiterhin hat vorteilhafterweise der Sammler/Verteiler im Wesentlichen die Form eines Zylinders, wobei die Rotationssymmetrieachse des Zwischenrings gleich ist mit der Rotationssymmetrieachse des Sammlers/Verteilers, um eine gerichtete Einleitung der Schlagkräfte in das Rohrmaterial des Sammlers/Verteilers vorzusehen.

Vorteilhafterweise ist eine Bohrung durch den Zwischenring und in den Befestigungsabschnitt des Ambosses vorgesehen, in die im montierten Zustand des Ambosses ein Sicherungsstift eingeschlagen wird, um den Amboss zusätzlich gegen einen Abfall zu sichern.

Der Kopfteil des Ambosses, der die Schlagkraft aufnimmt, kann ausser in Kreisformauch als Sechskant oder allgemein als Polygon gefertigt sein, um das Ansetzen eines großen Maulschlüssels direkt am Amboss zu ermöglichen.

Es ist vorteilhaft den Amboss mit einer oder mehreren sich radial nach Außen erstreckende Werkzeugaufnahmen auszustatten, um bei einer Montage von Amboss und Zwischenring ein Werkzeug ansetzten zu können. Hierbei wird vorteilhafterweise am Amboss eine Druckausgleichsbohrung vorgesehen, die sich vom Boden des Ambosses bis hin zu einer der Werkzeugaufnahmen erstreckt. Diese Bohrung ermöglicht einen Druckausgleich des Bereiches zwischen Krempenboden und Zwischenring zur Umgebung.

Die Erfindung betrifft weiterhin ein Verfahren zum Montieren eines Ambosses für die Einleitung von Schlagkräften in eine Heizfläche an einem Sammler oder Verteiler der Heizfläche, wobei das Verfahren die folgenden Schritte aufweist:
Anbringen eines Zwischenrings an der Stirnseite des Sammlers/Verteilers;
formschlüssiges und/oder kraftschlüssiges Montieren eines Befestigungsabschnittes des Ambosses am Zwischenring.

Weitere vorteilhafte Ausführungsformen der Erfindung sind in Unteransprüchen definiert.

Die Erfindung soll nun anhand der beigefügten Figuren erläutert werden:
- Fig. 1: zeigt eine explodierte Seitenansicht eines Abschnitts einer Heizfläche zusammen mit der erfindungsgemäßen Vorrichtung gemäß einer ersten Ausführungsform, bei der der Amboss in den Zwischenring geschraubt ist;
- Fig. 2: zeigt eine perspektivische Ansicht der Ausführungsform gemäß Fig. 1 im an der Heizfläche montierten Zustand;
- Fig. 3: zeigt eine explodierte, perspektivische Strichzeichnung der Ausführungsform gemäß Fig. 1 im nicht an der Heizfläche montierten Zustand;
- Fig. 3A: zeigt eine Detailansicht eines Ausschnitts des Zwischenrings der Ausführungsform gemäß Fig. 1.
- Fig. 4: zeigt eine perspektivische Ansicht der Strichzeichnung gemäß Figur 3.
- Fig. 5: zeigt eine vorgeschlagene Verbindung von Amboss mit Heizfläche über eine Schweißkonstruktion mit ferritisch-austenitischer Zwischenplatte.
- Fig. 6: zeigt die Krafteinleitung in den Krempenboden der Heizfläche bei montierter Vorrichtung der Ausführungsform gemäß Fig.1, wobei Zwischenring, Sammler und Schweissnaht als Schnitt bzw. Teilschnitt dargestellt sind.
- Fig. 7: zeigt eine zweite Ausführungsform der erfindungsgemäßen Vorrichtung, wobei Zwischenring, Sammler und Schweissnaht als Schnitt bzw. Teilschnitt dargestellt sind und der Zwischenring in den Amboss geschraubt ist.
- Fig. 8: zeigt eine dritte Ausführungsform der erfindungsgemäßen Vorrichtung, wobei Zwischenring, Sammler und Schweissnaht als Schnitt bzw. Teilschnitt dargestellt sind und der Amboss im Zwischenring mittels Presspassung befestigt ist.

In den Figuren 1 - 4 ist eine Vorrichtung 1 zum Einleiten von Schlagkräften in eine Heizfläche 2 gemäß einer ersten Ausführungsform gezeigt. Die Vorrichtung umfasst einen Amboss 3 und einem Zwischenring 4. Der Amboss besteht vorzugsweise aus einem martensitischen Werkstoffe wie z.B. X20CrMoV11-1 mit besonderer Härte und weist an einem Ende eine Schlagplatte 5 zur Aufnahme von Schlagkräften - erzeugt durch einen nicht dargestellten Schlagmechanismus - auf. Schlagmechanismen zum Entfernen von Ablagerungen auf Heizflächen für Dampferzeuger sind dem Fachmann aus dem Stand der Technik bekannt und werden daher hier nicht weiter ausgeführt.

Die Schlagplatte 5 hat gemäß bevorzugter Ausführungsform eine kreisförmige Schlagfläche und weist seitliche Werkzeugaufnahmen 5a auf. Gemäß anderer Ausführungsformen kann die Schlagplatte aber auch als Sechskant oder allgemein als Polygon gefertigt sein, um ein Ansetzten eines großen Maulsschlüssels direkt am Amboss zu ermöglichen.

Der Amboss weist weiterhin am gegenüberliegenden Ende erfindungsgemäß einen mit der Schlagplatte 5 einstückig ausgebildeten Befestigungsabschnitt 6 mit einem ersten Gewinde (hier Aussengewinde 6a) auf. Der Befestigungsabschnitt 6 ist bevorzugterweise zylindrisch mit einem Radius kleiner als der Radius der Schlagplatte 5.

Der Zwischenring 4 ist bevorzugterweise aus demselben ferritischen Werkstoff wie die Heizfläche 2 gefertigt, wodurch ein Anschweißen des Zwischenrings 4 an die Heizfläche 2 ohne Wärmebehandlung möglich ist, und weist einen Aussenradius auf, der dem Radius des Schlagplatte 5 entspricht. Der Zwischenring 4 weist ein zweites Gewinde (hier ein Innengewinde 4b auf der Innenseite des Zwischenringes 4) auf, welches im Eingriff mit dem ersten Gewinde am Befestigungsabschnitt 6 zur Befestigung des Befestigungsabschnittes 6 des Ambosses 3 am Zwischenring 4 dient. Bei der in den Figuren 1-4 dargestellten ersten Ausführungsform wird der Amboss 3 mit Hilfe des Innengewindes 4b und des Aussengewindes 6b in den Zwischenring 4c eingeschraubt.

Die Heizfläche 2 ist eine Überhitzerheizfläche mit Umkehrsammler 7 und einem weiteren nicht dargestellten Sammler/Verteiler. Der Sammler 7 ist vorzugweise ein zylindrischer Hohlkörper der zumindest an einem Ende durch einen aufgeschweißten Krempenboden 8 abgeschlossen ist. Auch wenn im Folgenden die erfindungsgemäße Vorrichtung 1 im Zusammenhang mit einem Sammler 7 beschrieben wird, kann die erfindungsgemäße Vorrichtung auch bei anderen durch Klopfen zu reinigenden Heizflächen mit Sammler/Verteiler eingesetzt werden. Die Heizfläche 2 weist weiterhin Rohre 10 und 11 auf, die zur Dampfableitung bzw. Dampfzuführung zum Sammler 7 dienen, wie die Pfeile in der Figur 2 zeigen. Die Heizfläche besteht bevorzugterweise aus einem ferritischen Werkstoffen wie z.B. 16Mo3.

Die Montage der Vorrichtung 1 an der Heizfläche 2 erfolgt durch Anschweißen des Zwischenrings 4 an den Krempenboden 8 (siehe Schweißnaht 9 in Fig. 2) und dem Einschrauben des Befestigungsabschnittes 6 des Ambosses 3 in den Zwischenring 4. Hierdurch wird der Amboss 3 formschlüssig mit dem Zwischenring 4 verbunden.

Bevorzugterweise erfolgt zudem ein festes Anziehen der Schraubverbindung mit einem Anzugmoment von 400 Nm bis 1500 Nm, vorzugsweise mit 800 Nm, um die Verbindung zusätzlich kraftschlüssig auszugestalten. Das Anzugmoment wird in den Amboss 3 eingebracht, indem ein Werkzeug (nicht dargestellt) in eine der Werkzeugaufnahmen 5a eingehängt und der Amboss 3 gegenüber dem Zwischenring 4 verdreht wird, bis das gewünschte Anzugmoment erreicht ist.

Nachdem das Drehmoment erreicht ist, wird eine Bohrung 4a in den Zwischenring 4 in radialer Richtung in den Zwischenring 4 eingebracht, die durch das Gewinde 4b/6b hindurch in den Amboss hinein reicht. Anschließend wird ein Sicherungsstift 12 in das Bohrloch eingeschlagen und mit dem Zwischenring 4 außen verschweißt. Hierdurch wird das Lösen der Schraubverbindung von Amboss und Zwischenring durch die besonders hohen Belastungen beim Auftreffen des Schlagmechanismus noch zusätzlich verhindert.

Sollte während des Betriebs des Dampferzeugers der Amboss 3 beschädigt werden, so kann beim nächsten Revisionsstillstand der Amboss 3 vom Zwischenring 4 getrennt werden. Dies kann entweder durch Lösen der Schraubverbindung unter Ausbohrung des Sicherungsstiftes 12, oder durch Abschneiden des Ambosses 3 vom Zwischenring 4 erfolgen. Ein neuer Zwischenring 4 kann entweder auf den alten Zwischenring oder auf dem Krempenboden 8 angeschweißt werden. Wird er auf dem alten Zwischenring befestigt, so erfolgt keine Veränderung des Druckteils der Heizfläche 2, was besonders im Hinblick auf den Wegfall von sonst nötigen Prüftätigkeiten am Krempenboden 8 wirtschaftlich sinnvoll ist.

Ein weiterer Vorteil der erfindungsgemäßen Lösung der Aufgabe ergibt sich aus der mechanischen Entlastung des Krempenbodens 8 beim Auftreffen des Schlagmechanismus auf den Amboss wie es im Zusammenhang mit den Fig. 5 und 6 aufgezeigt ist. Fig. 5 zeigt zunächst die Eingangs erwähnte, vorgeschlagene Ambossbefestigung, bei der eine austenitische oder ferritische-austenitische Zwischenplatte 13 mit einer Ambossplatte 14 und einem Krempenboden 8 eines Sammlers verschweißt wird und die Schweißnähte dann aufwendig wärmebehandelt werden. Bei der erfindungsgemäßen Ausführungsform, in der die Zwischenplatte durch den Zwischenring ersetzt wurde, wird die Schlagkraft jetzt über den Zwischenring 4 in den Krempenboden 8 übertragen (siehe Fig. 6). Dabei wird der Krempenboden 8 allerdings nur im äußeren Bereich mechanisch belastet und überträgt die Kraft über eine Ringfläche (siehe Pfeile 15) direkt in das Rohrmaterial des Sammlers 7 der Heizfläche 2. Der zentrale Bereich 16 des Krempenbodens 8 wird nicht durch Schläge belastet, da nach der Montage des Ambosses 3 ein Spalt 17 zwischen der dem Krempenboden 8 zugewandten Seite des Befestigungsabschnitts 6 und der dem Amboss 3 zugewandten Seite des Krempenbodens 8 verbleibt, wodurch auch keine Biegespannungen in den Krempenboden 8 eingebracht wird. Hierdurch wird die Lebensdauer des Krempenbodens 8 deutlich erhöht und das Risiko eines Schadens in diesem Bereich deutlich reduziert. Aus der Figur 6 ist ersichtlich, dass Zwischenring 4 und Krempenboden 8 vorteilhafterweise für die Schweißung angefast sind.

Weiterhin ist aus der Figur 6 ersichtlich, dass vorteihafterweise im Amboss 3 eine Druckausgleichsbohrung 3a vorgesehen ist, die sich vom Boden des Befestigungsabschnitts 6 durch diesen und bis zu einer der Werkzeugaufnahmen 5a erstreckt. Die Bohrung 3a dient dem Druckausgleich des Spaltes 17 (also des Bereiches zwischen Krempenboden 8 und Zwischenring 4) zur Umgebung. Er soll ein Druckaufbau und einem damit verbundenem Ablösen des Zwischenrings beim Anschweißen und beim Betrieb vorbeugen.

Eine zweite Ausführungsform der erfindungsgemäßen Vorrichtung 1 ist in Figur 7 gezeigt. Die zweite Ausführungsform unterscheidet sich von der Ausführungsform der Figur 1 dadurch, dass die Funktion des Zwischenrings 3 und des Befestigungsabschnitts 6 bei der Befestigung des Ambosses am Zwischenring vertauscht sind. Gemäß der zweiten Ausführungsform ist der Befestigungsabschnitt 6 des Ambosses als ein Ring mit Innengewinde 6c ausgestaltet und der Zwischenring 4 weist ein Aussengewinde 4c auf. Dies ermöglicht ein Einschrauben des Zwischenrings 4 in den Amboss 3. Die Abmaße des Zwischenrings wird bei der zweiten Ausführungsform gegenüber der ersten Ausführungsform beibehalten, während die Schlagplatte 5 und Befestigungsabschnitt 6 entsprechend größer dimensioniert sind. Bei dieser Ausführungsform ergibt sich vorteilhafterweise eine Schlagplatte 5 mit deutlich größerem Durchmesser im Vergleich zu der in Figur 5 dargestellten Ambossplatte 14. Ein Auftreffen des Schlagmechanismuses wird somit erleichtert (selbst für den Fall, dass die Heizfläche 2 verschoben oder verkantet sein sollte). Ansonsten wird auf die Beschreibung der ersten Ausführungsform verwiesen. Bei dieser Ausführungsform kann ebenfalls eine Druckausgleichsbohrung 3a vom Boden des Ambosses 3 aus vorgesehen werden.

In Figur 8 ist eine weitere, dritte Ausführungsform dargestellt, bei der anstelle der Schraubverbindung von Zwischenring 4 und Befestigungsabschnitt 6 eine rein kraftschlüssige Verbindung als Presspassung vorgesehen ist. Hierzu wird - anstelle der Gewinde gemäß der ersten Ausführungsform - am Befestigungsabschnitt 6 ein Übermaß beim Radius der den Befestigungsabschnitt 6 bildenden Scheibe vorgesehen und der Zwischenring 4 wird mit definierter Toleranz gefertigt. Es ist allerdings auch möglich, den Zwischenring 4 mit einem Untermaß zu fertigen und die Scheibe mit einer definierten Toleranz. In beiden Fällen wäre die Presskraft dieselbe. Um den Amboss 3 gemäß der dritten Ausführungsform zu montieren, wird entweder der Amboss 3 oder der Zwischenringes 4 erhitzt oder gekühlt, um eine Temperaturdifferenz zwischen Amboss 3 und Zwischenring (4) herbeizuführen. Zum Erhitzen kann zum Beispiel ein üblicher mobiler Gasbrenner verwendet werden, mit dem der Zwischenring 4 auf eine Temperatur im Bereich von 100 °C - 300 °C erhitzt wird, wodurch sich dieser entsprechend ausdehnt. Die Temperaturdifferenz könnte aber ebenso durch Kühlen des Ambosses 3 im unmontierten Zustand mit Trockeneis erfolgen. Hierzu könnte dieser in Trockeneis eingebettet werden und zum Beispiel auf ca. -75°C abgekühlt werden. Während die Temperaturdifferenz besteht (d.h. Amboss 3 und Zwischenring 4 unterschiedlich temperiert sind), wird der Befestigungsabschnitte 6 dann in den Zwischenring 4 eingeführt. Schliesslich wird die Temperaturdifferenz zwischen Amboss 3 und Zwischenring 4 ausgeglichen, wodurch Amboss und Zwischenring in Presspassung stehen. Auch bei dieser Ausführungsform kann ebenfalls eine Druckausgleichsbohrung 3a durch den Befestigungsabschnitt 6 hin zu einer Werkzeugaufnahme 5a vorgesehen werden.

Auch wenn oben die dritte Ausführungsform mit einer Presspassung für die Anordnung gemäß der ersten Ausführungsform der Figuren 1-4 beschrieben wurde (d.h. in der der Befestigungsabschnitt in den Zwischenring eingeführt wird), könnte gemäß einer weiteren Ausführungsform ebenso eine Presspassung für die Anordnung gemäß der zweiten Ausführungsform der Figur 7 (d.h. in der Anordnung, in der der Zwischenring in den Befestigungsabschnitt eingeführt wird) vorgesehen werden. Hierzu wird - anstelle der Gewinde gemäß der zweiten Ausführungsform - entweder der Befestigungsabschnitt 6 mit Untermaß (und der Zwischenring 4 mit definierter Toleranz) gefertigt oder Zwischenring 4 wird mit einem Übermaß (und der Befestigungsabschnitt mit einer definierten Toleranz) gefertigt. Anschliessend wird wie oben zur dritten Ausführungsform beschrieben zunächst wieder die Temperaturdifferenz hergestellt und dann Zwischenring 4 in den Amboss 3 eingeführt. Dabei kann zum Beispiel der Zwischenring 4 im nicht montierten Zustand gekühlt und in den Amboss eingelegt werden, wobei dann - nach Temperaturausgleich - der Zwischenring in Presspassung mit dem Amboss an dem Krempenboden 8 geschweisst wird. Alternativ, kann zunächst der Zwischenring 4 in einem ersten Schritt an den Krempenboden 8 geschweisst werden, in einem zweiten Schritt der Amboss 3 mit einem Brenner erhitzt (und somit gedehnt werden) und dann auf den am Krempenboden 8 angeschweissten Zwischenring 4 aufgesetzt werden, wobei nach Ausgleich der Temperaturdifferenz ein Abfallen des Ambosses durch die Klemmkraft der Presspassung verhindert wird.

Wie bei der ersten Ausführungsform, wird bei den weiteren Ausführungsformen durch Setzen einer radialen Bohrung 4a durch den Zwischenring 4 in den Befestigungsabschnitt 6 hinein (siehe Figur 7) oder durch den Befestigungsabschnitt 6 in den Zwischenring 4 hineinen (siehe Figur 8) und durch anschliessendes Einsetzen eines Sicherungsstiftes 12 ein Abfall des montierten Ambosses 3 zusätzlich verhindert.

Zusammenfassend ergeben sich durch die erfindungsgemäße Vorrichtung die folgenden Vorteile:
∘ Verzicht auf komplizierte Schweißkonstruktion
∘ Keine Wärmebehandlung nötig
∘ Wesentlich schnellere und damit kostengünstigere Montage der Vorrichtung
∘ Einfache Wartung möglich, Re-Montage auf Baustelle schnell und einfach möglich
∘ Bei Remontage keine Veränderung am Druckteil der Heizfläche 2 nötig
∘ Höhere Lebensdauer als bisherige Befestigungen
∘ Die Schlagplatte 5 kann deutlich größer im Durchmesser dimensioniert werden als die Ambossplatte 14. Hierdurch wird das Auftreffen des Schlagmechanismus erleichtert, wenn die Heizfläche 2 verschoben oder verkantet sein sollte.

Im Folgenden wird das erfindungsgemäße Verfahren zum Montieren des Ambosses 3 für die Einleitung von Schlagkräften in die Heizfläche 2 an dem Sammler oder Verteiler der Heizfläche zusammengefasst:
- Anbringen des Zwischenrings 4 an der Stirnseite des Sammlers/Verteilers 7 der Heizfläche 2;
- formschlüssiges und/oder kraftschlüssiges Montieren des Befestigungsabschnittes 6 des Ambosses in dem Zwischenring 4, wobei hierzu zum Beispiel entweder ein Einschrauben des mit einem Aussengewinde 6b versehenen Befestigungsabschnittes 6 in den mit einem Innengewinde 4b versehenden Zwischenring 4 oder ein Kühlen des Ambosses 3, Einführen des Befestigungsabschnittes 6 in den Zwischenring 4 im gekühlten Zustand und Erwärmen des Ambosses 3 in Presspassung mit dem Zwischenring 4 durchgeführt wird.
- Setzten der Bohrung 4a durch den Zwischenring und in den Befestigungsabschnitt hinein; und
- Einschlagen des Sicherungsstiftes 12.

Für den Fachmann ist ersichtlich, das obwohl gemäß einer bevorzugten Ausführungsform zunächst der Zwischenring 4 an dem Krempenboden 8 angeschweißt wird und dann der Amboss 3 kraft- und/oder formschlüssig am Zwischenring 4 befestigt wird, die Reihenfolge der Schritte auch vertauscht werden kann. So kann zum Beispiel zunächst Zwischenring 4 und Amboss 3 miteinander kraft- und/oder formschlüssig befestigt werden und der Zwischenring kann dann an seiner freiliegenden Seite am Krempenboden 8 angeschweisst werden.

### Bezugszeichenliste

- 1: Vorrichtung
- 2: Heizfläche
- 3: Amboss
- 3a: Druckausgleichsbohrung
- 4: Zwischenring
- 4a: Bohrung
- 4b: Innengewinde
- 4c: Aussengewinde
- 5: Schlagplatte
- 5a: Werkzeugaufnahmen
- 6: Befestigungsabschnitt
- 6b: Aussengewinde
- 6c: Innengewinde
- 7: Sammler
- 8: Krempenboden
- 9: Schweißnaht
- 10,11: Rohre
- 12: Sicherungsstift
- 13: Zwischenplatte
- 14: Ambossplatte
- 15: Kraftpfeile
- 16: zentraler Bereich des Krempenbodens
- 17: Spalt

## Patentansprüche

1. Sammler/Verteiler (7) für eine Heizfläche (2) mit einem Amboss (3) zum Einleiten von Schlagkräften in die Heizfläche (2) zum Entfernen von Ablagerungen auf der Heizfläche, wobei auf den Amboss die Schlagkräfte wirken, um die Heizfläche in Schwingungen zu versetzen, **dadurch gekennzeichnet, dass**
an der Stirnseite des Sammlers/Verteilers (7) ein Zwischenring (4) zur kraft- und/oder formschlüssigen Befestigung eines Befestigungsabschnitts (6) des Ambosses (3) angebracht ist,
dass der Sammler/Verteiler (7) stirnseitig einen aufgeschweißten Krempenboden (8) aufweist und dass der Zwischenring (4) an der Stirnseite des Krempenbodens (8) angeschweißt ist.

2. Sammler/Verteiler (7) nach Anspruch 1, **dadurch gekennzeichnet, dass** der Zwischenring (4) ein erstes Gewinde (4b) und der Befestigungsabschnitt (6) ein zweites Gewinde (6b) aufweist, die bei Befestigung des Befestigungsabschnitts (6) am Zwischenring (4) ineinander greifen.

3. Sammler/Verteiler (7)) nach Anspruch 2, **dadurch gekennzeichne t**, dass der Zwischenring (4) ein Innengewinde (4b) und der Befestigungsabschnitt (6) des Ambosses ein Aussengewinde (6b) aufweist und der Befestigungsabschnitt (6) in den Zwischenring (4) eingeschraubt ist, oder dass der Zwischenring (4) ein Aussengewinde (4c) und der Befestigungsabschnitt (6) des Ambosses ein Innengewinde (6c) aufweist und der Zwischenring (4) in den Befestigungsabschnitt (6) eingeschraubt ist.

4. Sammler/Verteiler (7) nach Anspruch 1, **dadurch gekennzeichnet, dass** der Befestigungsabschnitt (6) mittels Presspassung am Zwischenring (4) befestigt ist.

5. Sammler/Verteiler (7) nach einem der vorherigen Ansprüche, **dadurch ge kennzeichnet**, dass die Länge des Befestigungsabschnitts (6) kleiner ist als die Breite des Zwischenrings (4).

6. Sammler/Verteiler (7) nach einem der vorherigen Ansprüche, **dadurch ge kennzeichnet**, dass die Geometrie des Krempenbodens (8) im Wesentlichen der Geometrie des Zwischenringes (4) entspricht und/oder, dass der Zwischenring (4) aus demselben ferritischen Werkstoff wie die Heizfläche. (2) gefertigt ist, während der Amboss (3) aus einem anderen, bevorzugterweise martensitischen Werkstoff mit höherer Härte als der ferritische Werkstoff gefertigt ist.

7. Sammler/Verteiler (7) nach einem der vorherigen Ansprüche, **dadurch ge kennzeichnet**, dass der Sammler/Verteiler (7) im Wesentlichen die Form eines Zylinders hat, und die Rotationssymmetrieachse des Zwischenrings (4) gleich ist mit der Rotationssymmetrieachse des Sammlers/Verteilers.

8. Sammler/Verteiler (7) nach einem der vorherigen Ansprüche, **dadurch ge kennzeichnet**, dass eine Bohrung (4a) durch den Zwischenring und in den Befestigungsabschnitt (6) des Ambosses (3) hinein vorgesehen ist, in die im montierten Zustand des Ambosses ein Sicherungsstift (12) eingeschlagen wird, und/oder, dass der Amboss (3) eine oder mehrere sich radial nach aussen erstreckende Werkzeugaufnahmen (5a) aufweist, wobei der Amboss mindestens eine Druckausgleichbohrung (3a) aufweist, die sich vom Boden des Ambosses (3) aus bis zu einer Werkzeugaufnahme (5a) erstreckt.

9. Sammler/Verteiler (7)) nach einem der vorherigen Ansprüche, **dadurch ge kennzeichnet**, dass der Amboss (3) einen Kopfteil zur Schlagkraftaufnahme aufweist, der als Kreis, Sechskant oder als Polygon gefertigt ist.

10. Verfahren zum Montieren eines Ambosses (3) für die Einleitung von Schlagkräften in eine Heizfläche (2) an einem Sammler oder Verteiler (7) der Heizfläche, **gekennzeichnet durch**
Anbringen eines Zwischenrings (4) an der Stirnseite des Sammlers/Verteilers (7), wobei der Sammler/Verteiler (7) stirnseitig einen aufgeschweißten Krempenboden (8) aufweist und der Zwischenring (4) an der Stirnseite des Krempenbodens (8) angeschweißt wird; und
formschlüssiges und/oder kraftschlüssiges Montieren eines Befestigungsabschnittes (6) des Ambosses am Zwischenring (4).

11. Verfahren zum Montieren eines Ambosses (3) nach Anspruch 10, **gekennz eichnet durch**
Einschrauben des mit einem Aussengewinde (6b) versehenen Befestigungsabschnittes (6) in den mit einem Innengewinde (4b) versehenen Zwischenring (4) oder
Einschrauben des mit einem Innengewinde (6c) versehenen Befestigungsabschnittes (6) in den mit einem Aussengewinde (4c) versehenen Zwischenring (4).

12. Verfahren zum Montieren eines Ambosses nach Anspruch 10, **gekennzei chnet durch**
Erhitzen oder Kühlen entweder des Ambosses (3) oder des Zwischenringes (4), um eine Temperaturdifferenz zwischen Amboss (3) und Zwischenring (4) herbeizuführen;
Einführen des Befestigungsabschnittes (6) in den Zwischenring (4) oder Einführen des Zwischenringes (4) in den Befestigungsabschnitt (6) während Amboss und Zwischenring unterschiedlich temperiert sind; und
Ausgleichen der Temperaturdifferenz von Amboss und Zwischenring in Presspassung .

13. Verfahren zum Montieren eines Ambosses (3) nach einem der Ansprüche 10 - 12, wobei nach dem Montieren des Befestigungsabschnitts (6) am Zwischenring (4) ein Spalt (17) zwischen der dem Sammler/Verteiler zugewandten Seite des Befestigungsabschnitts (6) und der dem Amboss (3) zugewandten Seite des Sammler/Verteilers verbleibt, da die Länge des Befestigungsabschnitts (6) kleiner ist als die Breite des Zwischenrings (4).

14. Verfahren zum Montieren eines Ambosses nach einem der Ansprüche 10 - 13, **gekennzeichnet durch** Setzen einer Bohrung (4a) in den Zwischenring (4) und in den Befestigungsabschnitt (6) hinein;
Einschlagen eines Sicherungsstiftes (12) in die Bohrung (4a).

## Claims

1. Manifold (7) for a heating surface (2) of an anvil (3) for introducing impact forces into the heating surface (2) for removing deposits on the heating surface, wherein the impacts act on the anvil so as to oscillate the heating surface, **characterized in that**
an intermediate ring (4) is attached to the front face of the manifold (7) by force-fittingly and/or form-fittingly mounting a mounting portion (6) of the anvil (3),
the manifold (7) comprises a welded end base (8) at its front face and the intermediate ring (4) is welded to the front face of the end base (8).

2. Manifold (7) according to claim 1, **characterized in that** the intermediate ring (4) comprises first threads (4b), and the mounting portion (6) comprises second threads (6b), which engage when the mounting portion (6) is attached to the intermediate ring (4).

3. Manifold (7) according to claim 2, **characterized in that** the intermediate ring (4) comprises female threads (4b) and the mounting portion (6) of the anvil comprises male threads (6b), and the mounting portion (6) is screwed into the intermediate ring (4), or **in that** the intermediate ring (4) comprises male threads (4c) and the mounting portion (6) of the anvil comprises female threads (6c), and the intermediate ring (4) is screwed into the mounting portion (6).

4. Manifold (7) according to claim 1, **characterized in that** the mounting portion (6) is attached to the intermediate ring (4) by means of an interference fit.

5. Manifold (7) according to one of the preceding claims, **characterized in that** the length of the mounting portion (6) is smaller than the width of the intermediate ring (4).

6. Manifold (7) according to one of the preceding claims, **characterized in that** the geometry of the end base (8) generally corresponds to the geometry of the intermediate ring (4) and/or that the intermediate ring (4) is made of the same ferritic material as the heating surface (2) while the anvil (3) is formed from a different material, preferably a martensitic material, having higher hardness than the ferritic material.

7. Manifold (7) according to one of the preceding claims, **characterized in that** the manifold (7) generally has the form of a cylinder and the rotational symmetry axis of the intermediate ring (4) is the same as the rotational symmetry axis as the manifold.

8. Manifold (7) according to one of the preceding claims, **characterized in that** a bore (4a) is provided through the intermediate ring and extending into the mounting portion (6) of the anvil (3), wherein a lock pin (12) is punched into the bore in a mounted condition of the anvil and/or that the anvil (3) comprises one or more tool mounts (5a) extending radially outward, wherein the anvil comprises at least one pressure compensation bore (3a) which extends from the bottom of the anvil (3) to a tool mount (5a).

9. Manifold (7) according to one of the preceding claims, **characterized in that** the anvil (3) comprises a head portion for receiving the impact force, wherein the head portion is formed as a circle, a hexagon or a polygon.

10. Method for mounting an anvil (3) for introducing impact forces into a heating surface (2) on a manifold (7) of the heating surface, **characterized by** attaching an intermediate ring (4) to the front face of the manifold (7) wherein the manifold (7) comprises an end base welded to the front face thereof, and wherein an intermediate ring (4) is welded to the front face of the end base (8); and
mounting a mounting portion (6) of the anvil to the intermediate ring (4) by form-fit and/or force-fit.

11. Method for mounting an anvil (3) according to claim 10, **characterized by** screwing the mounting portion (6) which comprises male threads (6b) to the intermediate ring (4) which comprises female threads (4b) or screwing the mounting portion (6) which comprises female threads (6c) into the intermediate ring (4) which comprises male threads (4c).

12. Method for mounting an anvil (3) according to claim 10, **characterized by** heating or cooling either the anvil (3) or the intermediate ring (4) so as to provide a temperature difference between the anvil (3) and the intermediate ring (4);
inserting the mounting portion (6) into the intermediate ring (4) or inserting the intermediate ring (4) into the mounting portion (6) while the anvil and the intermediate ring have a temperature difference; and
balancing the temperature difference of the anvil and the intermediate ring as an interference fit.

13. Method for mounting an anvil (3) according to one of claims 10 - 12, wherein, after mounting the mounting portion (6) to the intermediate ring (4), a gap (17) remains between the side of the mounting portion (6) facing the manifold and the side of the anvil (3) facing the manifold, since the length of the mounting portion (6) is smaller than the width of the intermediate ring (4).

14. Method for mounting an anvil (3) according to one of claims 10 - 13, **characterized by**
forming a bore (4a) in the intermediate ring (4) and in the mounting portion (6);
punching a lock pin (12) into the bore (4a).

## Revendications

1. Collecteur (7) pour une surface de chauffe (2) d'une enclume (3) pour introduire des forces d'impact dans la surface de chauffe (2) pour retirer des dépôts sur la surface de chauffe, les impacts agissant sur l'enclume de manière à faire osciller la surface de chauffe, **caractérisé en ce que**
une bague intermédiaire (4) est fixée à la face avant du collecteur (7) par un montage en force et/ou un ajustement de forme d'une portion de montage (6) de l'enclume (3),
le collecteur (7) comprend une base d'extrémité soudée (8) comme face avant et la bague intermédiaire (4) est soudée à la face avant de la base d'extrémité (8).

2. Collecteur (7) selon la revendication 1, **caractérisé en ce que** la bague intermédiaire (4) comprend un premier filetage (4b) et la portion de montage (6) comprend un deuxième filetage (6b), qui sont en prise lorsque la portion montage (6) est fixée à la bague intermédiaire (4).

3. Collecteur (7) selon la revendication 2, **caractérisé en ce que** la bague intermédiaire (4) comprend un filetage femelle (4b) et la portion de montage (6) de l'enclume comprend un filetage mâle (6b), et la portion de montage (6) est vissée dans la bague intermédiaire (4), ou **en ce que** la bague intermédiaire (4) comprend un filetage mâle (4c) et la portion de montage (6) de l'enclume comprend un filetage femelle (6c), et la bague intermédiaire (4) est vissée dans la portion de montage (6).

4. Collecteur (7) selon la revendication 1, **caractérisé en ce que** la portion de montage (6) est fixée à la bague intermédiaire (4) au moyen d'un ajustement serré.

5. Procédé (7) selon l'une quelconque des revendications précédentes, **caractérisé en ce que** la longueur de la portion de montage (6) est inférieure à la largeur de la bague intermédiaire (4) .

6. Collecteur (7) selon l'une des revendications précédentes, **caractérisé en ce que** la géométrie de la base d'extrémité (8) correspond de manière générale à la géométrie de la bague intermédiaire (4) et/ou **en ce que** la bague intermédiaire (4) est faite du même matériau ferritique que la surface de chauffe (2) tandis que l'enclume (3) est faite d'un matériau différent, de préférence un matériau martensitique, ayant une dureté supérieure à celle du matériau ferritique.

7. Collecteur (7) selon l'une des revendications précédentes, **caractérisé en ce que** le collecteur (7) a de manière générale la forme d'un cylindre et l'axe de symétrie de rotation de la bague intermédiaire (4) est le même que l'axe de symétrie de rotation du collecteur.

8. Collecteur (7) selon l'une des revendications précédentes, **caractérisé en ce qu'**un alésage (4a) est prévu dans la bague intermédiaire et s'étend dans la portion de montage (6) de l'enclume (3), une broche de verrouillage (12) étant emmanchée dans l'alésage dans un état monté de l'enclume et/ou l'enclume (3) comprenant une ou plusieurs montures d'outils (5a) s'étendant radialement vers l'extérieur, l'enclume comprenant au moins un alésage de compensation de pression (3a) qui s'étend à partir du fond de l'enclume (3) jusqu'à une monture d'outil (5a).

9. Collecteur (7) selon l'une quelconque des revendications précédentes, **caractérisé en ce que** l'enclume (3) comprend une portion de tête pour recevoir la force d'impact, la portion de tête ayant une forme circulaire, hexagonale ou polygonale.

10. Procédé de montage d'une enclume (3) pour introduire des forces d'impact dans une surface de chauffe (2) sur un collecteur (7) de la surface de chauffe, **caractérisé par** la fixation d'une bague intermédiaire (4) à la face avant du collecteur (7), le collecteur (7) comprenant une base d'extrémité soudée à la face avant de celui-ci, et une bague intermédiaire (4) étant soudée à la face avant de la base d'extrémité (8) ; et
le montage d'une portion de montage (6) de l'enclume sur la bague intermédiaire (4) par un ajustement de forme et/ou un montage en force.

11. Procédé de montage d'une enclume (3) selon la revendication 10, **caractérisé par** le vissage de la portion de montage (6) qui comprend un filetage mâle (6b) dans la bague intermédiaire (4) qui comprend un filetage femelle (4b) ou le vissage de la portion de montage (6) qui comprend un filetage femelle (6c) sur la bague intermédiaire (4) qui comprend un filetage mâle (4c).

12. Procédé de montage d'une enclume (3) selon la revendication 10, **caractérisé par** un chauffage ou un refroidissement soit de l'enclume (3) soit de la bague intermédiaire (4), de façon à assurer une différence de température entre l'enclume (3) et la bague intermédiaire (4) ;
l'insertion de la portion de montage (6) dans la bague intermédiaire (4) ou l'insertion de la bague intermédiaire (4) dans la portion de montage (6) pendant que l'enclume et la bague intermédiaire ont une différence de température ; et
l'équilibrage de la différence de température de l'enclume et de la bague intermédiaire pour obtenir un ajustement serré.

13. Procédé de montage d'une enclume (3) selon l'une quelconque des revendications 10-12, dans lequel, après le montage de la portion de montage (6) sur la bague intermédiaire (4), un intervalle (17) reste entre le côté de la portion de montage (6) opposé au collecteur et le côté de l'enclume (3) opposé au collecteur, puisque la longueur de la portion de montage (6) est inférieure à la largeur de la bague intermédiaire (4).

14. Procédé de montage d'une enclume (3) selon l'une quelconque des revendications 10-13, **caractérisé par**
la formation d'un alésage (4a) dans la bague intermédiaire (4) et dans la portion de montage (6) ;
l'emmanchement d'une broche de verrouillage (12) dans l'alésage (4a).
